# EUROPÄISCHE PATENTSCHRIFT

(11) **EP 0 754 789 B1**
(45) Veröffentlichungstag und Bekanntmachung des Hinweises auf die Patenterteilung: **28.11.2001**
(21) Anmeldenummer: 96111011.1
(22) Anmeldetag: 09.07.1996
(51) Int. Cl.: D01H 13/32, D01G 23/06

(54) **Verfahren und Vorrichtung zur Erfassung der Masse von Fasermaterial in einer Spinnmaschine**
Method and device for registering the mass of fiber material in a spinning machine
Méthode et dispositif pour enregistrer la masse d'un matériau fibreux dans un métier à filer

(30) Priorität: 19.07.1995 CH 212895
(43) Veröffentlichungstag der Anmeldung: 22.01.1997
(73) Patentinhaber: ZELLWEGER LUWA AG, 8610 Uster (CH)
(72) Erfinder: Baechler, François, 8615 Wermatswil (CH)
(74) Vertreter: Ellenberger, Maurice

(56) Entgegenhaltungen:
- EP-A- 0 275 471
- WO-A-93/09280
- FR-A- 2 595 723

## Beschreibung

Die Erfindung betrifft ein Verfahren und eine Vorrichtung zur Erfassung der Masse von Fasermaterial in einer Spinnmaschine, wobei die Masse im Bereiche einer Einzugswalze einer Spinnstelle einer Rotor-Spinnmaschine erfasst wird.

Bekannte Rotor-Spinnmaschinen beispielsweise, weisen am Eingang zur Spinnstelle oder Spinnbox nur eine sogenannte Speisemulde auf, die einlaufendes Fasermaterial, das in Form eines Bandes zugeführt wird, gegen eine Einzugswalze presst, so dass das Fasermaterial von der Einlaufwalze über die Speisemulde eingezogen wird. Die Speisemulde kann als eine Art Hebel oder Klappe aufgefasst werden, die drehbar gelagert ist und sich in der Nähe der Einzugswalze etwa tangential zu dieser erstreckt. Nach der Speisewalze wird das Fasermaterial von einer Auflösewalze übernommen, wobei die Fasern vereinzelt werden.

Soll die Dicke oder die Masse des Fasermaterials in der Umgebung oder im Bereiche der Spinnstelle gemessen werden, so müssen beispielsweise bekannte Messeinrichtungen wie Messtrichter usw. der Spinnstelle vor- oder nachgeschaltet werden. Dies aber kann nur dann vorgesehen werden, wenn längs dem zugeführten Fasermaterial Raum für eine Messeinrichtung vorhanden ist. Ist Raum vorhanden, so kann man eine Messeinrichtung zwar vorsehen, diese erzeugt aber Widerstand im Fasermaterial, der überwunden werden muss, und der möglicherweise das Fasermaterial in unerwarteter Weise beeinflusst.

Aus der EP 0 275 471, welche den am nächsten liegenden Stand der Technik darstellt, ist eine Vorrichtung bekannt, bei der die Masse eines Faserbandes in einem Klemmspaltbereich zwischen einer Speiseplatte und einer Speisewalze gemessen werden soll.

Ein Nachteil dieser bekannten Vorrichtung ist darin zu sehen, dass die Messung der Masse dort erfolgt, wo das Faserband zum Zwecke der Erhöhung der Reibung zwischen Speisewalze und Speiseplatte stark komprimiert wird. So kann einerseits unrunder Lauf der Speisewalze und andererseits eine lokale Verdrängung von Fasern infolge der genannten Komprimierung des Faserbandes die Messung verfälschen.

Es ist deshalb eine Aufgabe der Erfindung, wie sie in den Patentansprüchen gekennzeichnet ist, ein Verfahren und eine Vorrichtung zu schaffen, die die obengenannten Nachteile vermeidet und die das Messen der Masse von Fasermaterial ohne ungünstige Einflüsse von Elementen, die das Faserband durchläuft, ermöglicht.

Die Lösung dieser Aufgabe besteht darin, die Masse des Fasermaterials in einem Messorgan zu erfassen, das in Bezug auf die Einzugswalze vorversetzt und einer Führung zugeordnet ist. Eine dazu geeignete Vorrichtung weist ein Messorgan auf, das gegenüber der Einzugswalze vorversetzt und im Bereich einer Führung angeordnet ist. Dieses Messorgan kann als Tastorgan ausgebildet sein, das einer Führung gegenüberliegend auf der Speisemulde angeordnet ist. Solche Messorgane können die Oberfläche des Fasermaterials abtasten und den Unebenheiten folgen, und Auslenkungen bewirken, die in eine Angabe über einen Weg oder einen Druck gewandelt werden. Demnach weisen diese Messorgane Tastelemente auf, die mit einem Druckmesser oder einem Wegmesser verbunden sind. Als Wegmesser sind insbesondere Dehnmessstreifen, optisch oder kapazitiv arbeitende Wegaufnehmer oder pneumatisch oder piezoelektrisch arbeitende Druckaufnehmer vorgesehen.

Die dabei erreichten Vorteile sind beispielsweise darin zu sehen, dass einerseits das Fasermaterial weniger Elemente durchlaufen muss, von denen jedes einen ungünstigen Einfluss darauf haben kann, und dass andererseits auch die Spinnmaschine ein Element weniger aufweisen muss, so dass die Spinnstelle und ihre Umgebung zugänglicher bleibt. Ein weiterer Vorteil ist darin zu sehen, dass die erzeugten Messsignale sich besonders gut zur Regelung der Spinnstelle in dem Sinne eignen, dass diese direkt so geregelt werden kann, dass Masseschwankungen im Fasermaterial in der Spinnstelle selbst durch die geeignete Regelung vermieden werden. Es wird damit auch die Möglichkeit geschaffen, vor der Verarbeitung zu Garn die Qualität des Fasermaterials zu prüfen.

Im folgenden wird die Erfindung anhand von Beispielen und mit Bezug auf die beiliegenden Figuren näher erläutert. Es zeigen
Fig. 1 bis 4 je eine besondere Ausführung der erfindungsgemässen Vorrichtung und
Fig. 5 eine Darstellung des Verlaufes von Messwerten und abgeleiteten Signalen.

Figur 1 zeigt eine Vorrichtung mit einer Speisemulde 1, die hier um eine Achse 2 in einem beschränkten Bereiche drehbar gelagert ist und die eine Führungsfläche 3 für Fasermaterial 5 aufweist, die ungefähr tangential zum Umfang einer Einzugswalze 4 angeordnet ist, solange sich die Speisemulde in einer Arbeitsstellung befindet. Der Einzugswalze 4 nachgeschaltet ist eine Auflösewalze 6. Zusätzlich sind stromaufwärts Führungen 7 für das Fasermaterial vorgesehen, die dieses auf die Speisemulde 1 leiten. In der Speisemulde 1 ist ein Tastorgan 21 vorgesehen, das gegenüber der Einzugswalze 4 vorversetzt ist und das einer zusätzlichen Führung 22 gegenüberliegt, die ebenfalls auf der Speisemulde 1 angeordnet ist. Das Tastorgan 21 wirkt auf eine Feder 23, die mit Dehnmessstreifen versehen ist. Diese sind wiederum in einer Brückenschaltung angeordnet. Eine Auswerteschaltung 24 mit einem Verstärker ist ebenfalls vorgesehen.

Figur 2 zeigt eine vergleichbare Anordnung des Tastorgans 21 wie in Fig. 1, wobei dieses jedoch mit einem Hebelsystem 25 zusammenarbeitet, das die Auslenkungen des Tastorgans 21 verstärken oder vermindern kann, je nach dem wie es ausgelegt ist. Hier ist ein Wegaufnehmer 26 zur Erfassung der Auslenkungen des Hebelsystems 25 vorgesehen.

Figur 3 zeigt ein System, das gemäss einem passiv pneumatischen Messprinzip arbeitet. Es weist deshalb in der Führung 22 als Messorgan eine Öffnung 27 zum Fasermaterial hin auf, die über eine Leitung 28 mit einem Druckwandler 29 verbunden ist. Die Leitung 28 ist ferner über eine Vordüse 30 an eine Speiseleitung 31 angeschlossen. Der Druckwandler 29 kann so an eine Vorkammer angeschlossen sein, wie dies bereits aus der EP-A-0 750 060 bekannt ist. Dabei ist der Druck in der Speiseleitung 31 vorzugsweise für alle daran angeschlossenen Speisemulden gleich.

Figur 4 zeigt ein System mit einem kapazitiv arbeitenden Messorgan 42, das auf der Führung 7 unmittelbar vor der Einzugswalze 4 angeordnet ist. Die Kapazität des Messorgans ist in eine Brückenschaltung eingebaut, die wiederum an eine Auswerteeinheit 41 nun bekannter Art angeschlossen ist.

Die Wirkungsweise der verschiedenen Systeme ist wie folgt:
Bei der Ausführung gemäss Fig. 1 gibt die Postition des Tastorgans 21 ein Mass für die Dicke oder Masse des Fasermaterials 5 ab. Das Tastorgan 21 ist durch die Feder 23 belastet und leicht bewegbar gelagert. Die Durchbiegung der Feder 23 wird durch die Dehnmessstreifen in an sich bekannter Weise erfasst und an die Auswerteschaltung 24 abgegeben. Um den optimalen Arbeitspunkt zu erreichen, muss die Stellung der Führung 22 und deren Abstand von der Führungsfläche 3 eingestellt werden. Dazu sind hier nicht dargestellte aber an sich bekannte Mittel vorgesehen. Vergleichbare Vorgänge laufen bei der Ausführung gemäss Fig. 2 ab. Auch bei der Ausführung gemäss Fig. 3 muss die Stellung der Führung 22 eingestellt werden. Hier spielt aber auch der Druck in der Leitung 31 und die Grösse der Düse 30 eine Rolle um eine optimale Arbeitsweise zu erhalten.

Bei der Ausführung gemäss Fig. 4 kann die Speisemulde 1 feststehend angeordnet sein. Die Masse des als Faserband zugeführten Fasermaterials 5 wird möglichst nahe an der Einzugswalze 4 so in bekannter Weise gemessen.

Die in den Figuren 1 bis 4 gezeigten Systeme weisen verschiedene Charakteristiken auf, wie dies aus der Figur 5 ersichtlich ist. In Fig. 5 sind auf der Achse 32 Werte für die Masse des Fasermaterials, auf der Achse 33 Werte eines elektrischen Signales beispielsweise in Volt oder Ampère, einer Frequenz oder eines digitalen Signales und auf der vertikalen Achse 34 Werte aufgetragen, die einer physikalischen Grösse entsprechen, wie z.B. Werte die einem Winkel, einem Druck, einer Kraft oder einem Weg entsprechen. Wie eine Gerade 35 zeigt, kann zwischen den letztgenannten Werten und den Werten elektrischer Signale davon ausgegangen werden, dass ein linearer Zusammenhang besteht. Dagegen kommt es auf das Messprinzip an ob zwischen den Werten, die einer Auslenkung entsprechen und den Werten die einer Masse entsprechen, ein linearer Zusammenhang besteht. Linien 36 und 37 zeigen den Zusammenhang bei Systemen gemäss den Figuren 2 und 4 auf. Eine Kurve 38 zeigt den Zusammenhang beim System gemäss Fig. 1 auf, während Linie 39 den Zusammenhang bei pneumatisch arbeitenden Systemen gemäss der Fig. 3 aufzeigt. Aus diesen Kennlinien 36 - 39 kann ein Arbeitsbereich ausgewählt werden, in dem die Variationen der Masse etwa liegen sollen, indem man die Führung 22 zur Führungsfläche 1 einstellt.

## Patentansprüche

1. Verfahren zur Erfassung der Masse von Fasermaterial (5) in einer Spinnmaschine, wobei die Masse im Bereiche einer Einzugswalze (4) einer Spinnstelle einer Rotor-Spinnmaschine erfasst wird, **dadurch gekennzeichnet, dass** die Masse durch ein Messorgan (21, 27, 42) erfasst wird, das in Bezug auf die Einzugswalze vorversetzt und einer Führung (22, 7) zugeordnet ist.

2. Verfahren nach Anspruch 1, **dadurch gekennzeichnet, dass** die Masse auf der Speisemulde (1) erfasst wird.

3. Vorrichtung zur Erfassung der Masse von Fasermaterial (5) im Bereiche einer Einzugswalze (4) einer Spinnstelle einer Rotorspinnmaschine, zur Ausgabe eines Signales, das der Masse des Fasermaterials (5) auf einer Speisemulde (1) entspricht, **gekennzeichnet durch** ein Messorgan (21, 27, 42), das gegenüber der Einzugswalze vorversetzt und im Bereiche einer Führung (22, 7) angeordnet ist.

4. Vorrichtung nach Anspruch 3, **dadurch gekennzeichnet, dass** als Messorgan ein Tastorgan (21) vorgesehen ist, das einer Führung (22) gegenüberliegend auf der Speisemulde (1) angeordnet ist.

5. Vorrichtung nach Anspruch 3, **dadurch gekennzeichnet, dass** als Messorgan eine Öffnung (27) zum Fasermaterial hin vorgesehen ist, die über eine Leitung (28) mit einem Druckwandler (29) verbunden ist.

6. Vorrichtung nach Anspruch 3, **dadurch gekennzeichnet, dass** das Messorgan auf einer Führung (7) angeordnet ist, die das Fasermaterial auf die Speisemulde leitet.

7. Vorrichtung nach Anspruch 3, **dadurch gekennzeichnet, dass** die Führung (22) auf der Speisemulde (1) angeordnet ist.

8. Vorrichtung nach Anspruch 3, **dadurch gekennzeichnet, dass** das Messorgan kapazitiv arbeitend ausgebildet ist.

9. Vorrichtung nach Anspruch 3, **dadurch gekennzeichnet, dass** als Messorgan ein Druckwandler (29) vorgesehen ist.

## Claims

1. A method for detecting the mass of fibre material (5) in a spinning machine, the mass being detected in the region of a feed roller (4) of a spinning station of a rotor spinning machine, **characterised in that** the mass is detected by a measuring element (21, 27, 42), which is arranged forwardly offset in relation to the feed roller (4) and is associated with a guide (22, 7).

2. A method according to claim 1, **characterised in that** the mass is detected on the feed trough (1).

3. A device for detecting the mass of fibre material (5) in the region of a feed roller (4) of a spinning station of a rotor spinning machine, for transmitting a signal, which corresponds to the mass of the fibre material (5) on a feed trough (1), **characterised by** a measuring element (21, 27, 42), which is arranged forwardly offset in relation to the feed roller and is arranged in the region of a guide (22, 7).

4. A device according to claim 3, **characterised in that** a feeler element (21) is provided as a measuring element, which is arranged on the feed trough (1) opposite a guide (22).

5. A device according to claim 3, **characterised in that** an opening (27) towards the fibre material is provided as a measuring element, which is connected via a line (28) with a pressure converter (29).

6. A device according to claim 3, **characterised in that** the measuring element is arranged on a guide (7), which conducts the fibre material onto the feed trough.

7. A device according to claim 3, **characterised in that** the guide (22) is arranged on the feed trough (1).

8. A device according to claim 3, **characterised in that** the measuring element is constructed so as to operate capacitively.

9. A device according to claim 3, **characterised in that** a pressure converter (29) is provided as a measuring element.

## Revendications

1. Procédé pour enregistrer la masse d'un matériau fibreux (5) dans un métier à filer, où la masse est enregistrée au voisinage d'un rouleau d'entrée (4) d'un emplacement de filage d'un métier à filer à rotor, **caractérisé en ce que** la masse est enregistrée par un organe de mesure (21, 27, 42) qui est décalé en avant par rapport au rouleau d'entrée et qui est associé à un guidage (22, 7).

2. Procédé selon la revendication 1, **caractérisé en ce que** la masse est enregistrée sur l'auge d'alimentation (1).

3. Dispositif pour enregistrer la masse d'un matériau fibreux (5) au voisinage d'un rouleau d'entrée (4) d'un emplacement de filage d'un métier à filer à rotor, pour l'émission d'un signal qui correspond à la masse du matériau fibreux (5) sur une auge d'alimentation (1),
**caractérisé par** un organe de mesure (21, 27, 42) qui est décalé en avant par rapport au rouleau d'entrée et qui est disposé au voisinage d'un guidage (22, 7).

4. Dispositif selon la revendication 3, **caractérisé en ce qu'**il est prévu comme organe de mesure un organe tâteur (21) qui est disposé en face d'un guidage (22) sur l'auge d'alimentation (1).

5. Dispositif selon la revendication 3, **caractérisé en ce qu'**il est prévu comme organe de mesure une ouverture (27) vers le matériau fibreux qui est reliée par un conduit (28) à un capteur de pression (29).

6. Dispositif selon la revendication 3, **caractérisé en ce que** l'organe de mesure est disposé sur un guidage (7) qui guide le matériau fibreux sur l'auge d'alimentation.

7. Dispositif selon la revendication 3, **caractérisé en ce que** le guidage (22) est disposé sur l'auge d'alimentation (1).

8. Dispositif selon la revendication 3, **caractérisé en ce que** l'organe de mesure est réalisé pour fonctionner d'une manière capacitive.

9. Dispositif selon la revendication 3, **caractérisé en ce qu'**il est prévu comme organe de mesure un capteur de pression (29).
